# EUROPÄISCHE PATENTSCHRIFT

(11) **EP 0 811 741 B1**
(45) Veröffentlichungstag und Bekanntmachung des Hinweises auf die Patenterteilung: **05.12.2001**
(21) Anmeldenummer: 97107610.4
(22) Anmeldetag: 09.05.1997
(51) Int. Cl.: E05D 15/10, E05D 15/58

(54) **Schiebetür, Schiebefenster od.dgl.**
Sliding door, window or the like
Ouvrant coulissant d'une porte, fenêtre ou analogue

(30) Priorität: 05.06.1996 DE 29609869 U
(43) Veröffentlichungstag der Anmeldung: 10.12.1997
(73) Patentinhaber: SIEGENIA-FRANK KG, 57074 Siegen (DE)
(72) Erfinder: Schmidt, Karl Heinz, 57234 Wilnsdorf (DE)

(56) Entgegenhaltungen:
- EP-B- 0 573 820

## Beschreibung

Die Erfindung betrifft eine Schiebetür, ein Schiebefenster od. dgl., bei welcher bzw. welchem mit Hilfe eines Beschlages der verschiebbare Flügel zum Öffnen zunächst senkrecht zur Ebene des Blendrahmens von diesem abhebbar und anschließend parallel zur Blendrahmenebene hinter einen benachbarten Flugel oder ein Festfeld bewegbar ist.

Insbesondere geht es dabei um Schiebetüren bzw. Schiebefenster od. dgl.,
- wobei am Blendrahmen jeweils obere und untere Laufschienen für die Eingriffselemente der Flugel-Ausstellarme von oberen Ausstellvorrichtungen bzw. von unteren Laufgliedern des Flügels sitzen, denen im Beschlagfalz des Flugels, hinter dem Flügelüberschlag und unter einer ortsfesten Basis, ein Betätigungs- und Verriegelungsgestänge zugeordnet ist,
- wobei jede obere Ausstellvorrichtung von einem Ausstellarm sowie einem einerseits an diesem und andererseits an der ortsfesten Basis lediglich schwenkbeweglich angelenkten Steuerarm gebildet ist,
- und wobei am Steuerarm ein an der ortsfesten Basis langsschiebbar geführter Antriebs- bzw. Stellnocken des Betätigungs- und Verriegelungsgestänges angreift.

Schiebeturen bzw. Schiebefenster od. dgl. mit einem diese Merkmale aufweisenden Beschlag sind bereits bekannt durch EP 0 573 820 B1. Bei diesen ist es besonders vorteilhaft, daß an dem zugehörigen Beschlag die Einbaulage zumindest der die obere Ausstellmechanik für den Flügel bildenden Ausstellvorrichtungen ausschließlich durch die Einbaulage der mit ihnen über die Eingriffselemente zusammenwirkenden Laufschienen an der Innenflache des Blendrahmens bestimmt wird, wahrend ihre Zuordnung zu dem in der Beschlagfalz des Flügels vorgesehenen Betätigungs- und Verriegelungsgestänge entsprechend den unterschiedlichen Bedurfnissen, z.B. unterschiedlicher Nutlagen für den Beschlageinbau, variiert werden kann.

Bei dem Beschlag nach EP 0 573 820 B1 sind obere Ausstellvorrichtungen benutzt, bei denen der Steuerarm - zumindest unterseitig - eine z.B. S- bzw. Z-förmig gekrümmt verlaufende Steuerkurve enthält, mit der der Antriebs- bzw. Stellnocken über seinen gesamten Stellweg in Dauereingriff steht. Dabei haben die Steuerkurve des Steuerarms und der Antriebs- bzw. Stellnocken des Betatigungs- und Verriegelungsgestänges eine Außenkontur, bei der in der Kipp-Schaltstellung des Betätigungs- und Verriegelungsgestänges zwischen dem Antriebs- bzw. Stellnocken und der Steuerkurve des Steuerarms zwei verschiedene Stütz- bzw. Widerlager gebildet sind. Hierdurch wird in vorteilhafter Weise erreicht, daß im Schließsinne auf den in Luftungs-Kippstellung befindlichen Flugel einwirkende Beanspruchungen, beispielsweise Windkrafte, besonders gut abgefangen werden. D.h. der Flügel kann in seiner Kipplage nahezu klapperfrei gegen den Blendrahmen fixiert werden.

Die Erfindung zielt auf eine weitere Verbesserung der bekannten Schiebetüren, Schiebefenster od. dgl. ab, und zwar in einer Art und Weise, die eine besonders leichtgängige Bedienbarkeit der oberen Ausstellvorrichtungen mit dem Betätigungs- und Verriegelungsgestänge in allen möglichen Bedienungs- bzw. Betätigungsstellungen gewährleist. Trotzdem soll aber das nahezu klapperfreie Zusammenwirken der Ausstellvorrichtungen mit dem Flügel und dem Blendrahmen, sowohl bei Kipplage als auch bei Parallelabstellage des Flügels sichergestellt sein.

Gelöst wird diese Aufgabe erfindungsgemäß durch die Merkmale des kennzeichnenden Teils des Anspruchs 1.

Durch diese Merkmals-Ausstattung der oberen Ausstellvorrichtungen für die Schiebetür, das Schiebefenster od. dgl. wird erreicht, daß die über das Betätigungs- und Verriegelungsgestänge auf die längsschiebbar geführten Antriebs- bzw. Stellnocken ausgeübten Stellkräfte bei der einen Schaltrichtung nur über den einen Stell-Hebelarm und bei der anderen Schaltrichtung nur über den anderen Stell-Hebelarm auf den Steuerarm einwirken können. Damit läßt sich bei jeder der zueinander entgegengesetzten Wirkrichtungen, nämlich einerseits der Abdrückbewegung für das Öffnen und andererseits der Andrückbewegung für das Schließen des Flügels, die günstigste Krafteinleitung in die Ausstellvorrichtungen erreichen. Folglich kann auch deren klemmungsfreie und leichtgängige Bewegungssteuerung bzw. Schaltung vollzogen werden.

Wenn bei einer Schiebetür bzw. einem Schiebefenster od. dgl. nach der Erfindung der Ausstellarm jeder oberen Ausstellvorrichtung entsprechend EP 0 573 820 B1 an der ortsfesten Basis über eine Zapfen/Langloch-Verbindung begrenzt schwenkverschieblich geführt ist, erweist es sich in weiterer Ausgestaltung der die vorgenannten Merkmale aufweisenden Ausstellvorrichtungen als vorteilhaft, daß ein Führungsniet an der ortsfesten Basis festgelegt ist und daß ein Führungsschlitz sich im flügelseitigen Ende des Ausstellarms befindet, wobei der Führungsschlitz gekrümmt verläuft und sein dem Führungsniet bei Schließlage des Flügels benachbarter Endabschnitt sich im wesentlichen parallel zur Längsrichtung des Ausstellarms erstreckt, während der übrige Längenabschnitt des Führungsschlitzes einen gegen die Längsrichtung des Ausstellarms geneigten Verlauf hat.

Es hat sich gezeigt, daß auch diese Maßnahmen zu einer klapperfreien Einstellung beider Endlagen der oberen Ausstellvorrichtungen beitragen, ohne daß deren leichtgängige Beweglichkeit während ihrer Verstellung zwischen diesen Endlagen beeinträchtigt wird.

Bewährt hat es sich erfindungsgemäß aber auch, wenn die an beiden Endteilen des Antriebs- bzw. Stellnockens quer zu seiner Schubrichtung gekrümmt verlaufenden Stellkurven-Bereiche eine zu einer Quermittelebene des Antriebs- bzw. Stellnockens symmetrisch angeordnete, im wesentlichen flach S-förmig verlaufende Kontur haben, wobei die eine S-Kontur dem zapfenartigen Ansatz an demjenigen Stell-Hebelarm zugeordnet ist, über den der Steuerarm in Parallellage zur ortsfesten Basis einstellbar ist, während die andere S-Kontur des Lägenabschnitts des oberen Stellkurven-Bereiches dem zapfenartigen Ansatz an demjenigen Stell-Hebelarm zugeordnet ist, über den der Steuerarm in Parallellage zur ortsfesten Basis einstellbar ist, während die andere S-Kontur des unmittelbar oberhalb der Lager- und Führungsplatte gelegenen Längenabschnitts des Stellkurven-Bereichs dem zapfenartigen Ansatz an demjenigen Stell-Hebelarm des Steuerarms zugeordnet ist, über den der Steuerarm aus der Parallellage zur ortsfesten Basis in eine Schräglage zur ortsfesten Basis einstellbar ist. Durch die sich geradlinig in Schubrichtung des Antriebs- bzw. Stellnockens erstreckenden Längenabschnitte der beiden Stellkurven-Bereiche ist die jeweilige End-Schwenklage des Steuerarms relativ zur ortsfesten Basis blockierbar.

Da bei jeder der beiden Schaltrichtungen des Betätigungs- und Verriegelungsgestänges der Antriebs- bzw. Stellnocken nur einseitig, nämlich lediglich drückend am zapfenartigen Ansatz eines der beiden Stell-Hebelarme des Steuerarms angreifen kann, wird dem Entstehen unerwünschter Klemmkräfte zwischen dem Antriebs- bzw. Stellnocken und dem Steuerarm jeder Ausstellvorrichtung dauerhaft sicher begegnet.

Eine optimale Auslegung der oberen Ausstellvorrichtungen für die Schiebetür bzw. das Schiebefenster od. dgl. nach der Erfindung läßt sich erreichen, wenn am Steuerarm derjenige Stell-Hebelarm über den der Steuerarm in Parallellage zur ortsfesten Basis einstellbar ist, von dem am Ausstellarm angreifenden Hebelarm einen Winkelabstand zwischen 140° und 150° aufweist, während derjenige Stell-Hebelarm, über den der Steuerarm in die Schräglage zur ortsfesten Basis einstellbar ist, von dem am Ausstellarm angreifenden Hebelarm einen Winkelabstand von weniger als 90° hat, welcher zweckmäßig zwischen 30° und 45° liegt.

Schließlich ist erfindungsgemäß auch noch vorgesehen, daß Ausstellarm und Steuerarm in ihrer Parallellage zueinander und zur ortsfesten Basis mit Anschlägen aufeinandertreffen, die etwa auf einer Verlängerungsgeraden zu dem am Ausstellarm angreifenden Hebelarm des Steuerarms liegen. Im Rahmen der Gesamt-Kinematik der oberen Ausstellvorrichtungen werden durch diese aufeinandertreffenden Anschläge die scherenartig zusammenwirkenden Glieder der oberen Ausstellvorrichtungen bei in Verschlußstellung am Blendrahmen verriegeltem Flügel praktisch spielfrei miteinander verspannt.

Der Gegenstand der Erfindung ist an einem Ausführungsbeispiel in der Zeichnung dargestellt. Es zeigt
- Fig. 1: den in einen parallelabstellbaren und verschiebbaren Flügel von Fenstern, Türen od. dgl. einzubauenden Beschlag mit zugehörigen oberen Ausstellvorrichtungen und zugehörigen unteren Kippverriegelungen, jedoch ohne untere Ausstellvorrichtungen und Laufwagen,
- Fig. 2: in größerem Maßstab den in Fig. 1 mit II gekennzeichneten Ausschnittbereich, bestehend aus einer oberen Ausstellvorrichtung sowie einer Eckumlenkung des Betätigungs- und Verriegelungsgestänges,
- Fig. 3: im Querschnitt den oberen waagerechten Blendrahmenholm und einen Teil des oberen waagerechten Flügelholms eines Fensters, einer Tur od. dgl. mit zugehörigem Betätigungs- und Verriegelungsgestänge sowie einer hierdurch betätigbaren Ausstellvorrichtung,
- Fig. 4: die Aufsicht-Darstellung einer oberen Ausstellvorrichtung bei ihrer Verschluß-Schaltstellung ohne das Betatigungs- und Verriegelungsgestänge,
- Fig. 5: eine der Fig. 4 entsprechende Aufsicht-Darstellung der oberen Ausstellvorrichtung in ihrer der Kipp-Schaltstellung des Betätigungs- und Verriegelungsgestanges entsprechenden Schwenklage von Ausstellarm und Steuerarm,
- Fig. 6: die Aufsicht-Darstellung der oberen Ausstellvorrichtung nach Fig. 5 bei einer der Parallel-Abstell-Schiebestellung fur den Flugel entsprechenden Schaltstellung des Betatigungs- und Verriegelungsgestanges,
- Fig. 7: die obere Ausstellvorrichtung nach Fig. 4 in Pfeilrichtung VII - von vorne - gesehen und
- Fig. 8: in räumlicher Rückansicht ein Teilstuck des oberen waagerechten Flugelholms mit einer der Aufnahme des Betätigungs- und Verriegelungsgestanges dienenden Stufennut im Beschlagfalz sowie einer dieser benachbarten Ausnehmung im Flugeluberschlag zur Aufnahme der Ausstellvorrichtung

Die Zeichnung zeigt in Fig. 1 in schematisch vereinfachter Darstellung einen Treibstangenbeschlag 1, welcher als sogenannter Zentralverschluß ausgeführt ist und in den (hier nicht gezeigten) Flügel eines Fensters, einer Tür od. dgl. eingebaut werden kann. Dieser Treibstangenbeschlag 1 ist dabei ein funktionswesentlicher Bestandteil des Gesamtbeschlages für einen verschiebbaren Flügel von Fenstern, Türen od. dgl., der zum Öffnen zunachst senkrecht zur Ebene eines (hier ebenfalls nicht gezeigten) Blendrahmens von diesem abhebbar sowie anschließend parallel zur Blendrahmenebene hinter einen benachbarten Flügel oder aber ein Festfeld bewegbar ist.

Derart aufgebaute Fenster, Türen od. dgl. stehen als sogenannte Parallelabstell-Schiebefenster und -Turen bereits in praktischem Gebrauch. Bei einer weiter entwickelten Bauart ist der Flugel relativ zum Blendrahmen zusätzlich noch in eine Kippoffnungs-Lüftungsstellung bewegbar, wobei es sich in diesem Falle um ein Kipp-Parallelabstell-Schiebefenster bzw. eine solche Tur handelt.

In jedem Falle sind bei derartigen Fenstern bzw. Türen od. dgl. am Blendrahmen jeweils obere und untere Laufschienen für die Eingriffselemente der Flugelausstellarme von oberen Ausstellvorrichtungen bzw. von unteren Laufgliedern des Flügels vorgesehen, denen im Beschlagfalz des Flügels das Betatigungs- und Verriegelungsgestange des Treibstangenbeschlages 1 zugeordnet ist.

Jeder Ausstellarm der oberen Ausstellvorrichtungen steht mit seinem Eingriffselement in jeder Stellung des Flügels einerseits mit der oberen, vor der inneren Blendrahmenebene angeordneten Laufschiene in ständigem Eingriff, wahrend andererseits jede obere Ausstellvorrichtung über einen Mitnehmer lösbar mit dem von einem Handhebel aus steuerbaren Betatigungs- und Verriegelungsgestänge des Treibstangenbeschlages 1 verbunden ist.

Nach Fig. 1 der Zeichnung ist der als Zentralverschluß ausgelegte Treibstangenbeschlag 1 längs aller vier Holme des (dort nicht gezeigten) Flügels gefuhrt und dabei an diesem in ublicher Weise im Beschlagfalz untergebracht. An jeder Ecke des Flugels ist eine Eckumlenkung 2 eingebaut, d. h. es sind je zwei obere und zwei untere Eckumlenkungen 2 vorhanden, welche miteinander über Zwischenstücke 5 in getrieblicher Stellverbindung stehen. Die Bedienung des Treibstangenbeschlages 1 erfolgt über einen Handgriff 3 und ein mit dessen Hilfe bedienbares Getriebe 4. Dieses ist so ausgeführt, daß es die Drehbewegung des Handgriffs 3 in eine Schubbewegung des Betatigungs- und Verriegelungsgestänges umwandelt. Die vom Getriebe 4 bewegte Schubstange des Treibstangenbeschlages 1 greift oben und unten jeweils an einer Eckumlenkung 2 an. Jede dieser Eckumlenkungen 2 steht dabei durch ein horizontales Zwischenstück 5 mit einer weiteren Eckumlenkung 2 in Verbindung, wobei diese beiden Eckumlenkungen 2 wiederum durch ein vertikales Zwischenstück 5 getrieblich gekuppelt sind.

Den beiden oberen Eckumlenkungen 2 des Treibstangenbeschlages 1 ist je eine Ausstellvorrichtung 6 zugeordnet, die am Flügel uber Befestigungsmittel 7, beispielsweise Schrauben, montiert wird, sowie zum Blendrahmen hin ubergreift. Die Bewegungssteuerung der Ausstellvorrichtungen 6 wird uber das Betatigungs- und Verriegelungsgestänge des Treibstangenbeschlages 1 unter Vermittlung von Kupplungsstucken 9 bewirkt, die am oberen waagerechten Schenkel jeder oberen Eckumlenkung 2 vorgesehen und in Langsrichtung des oberen Flügelholmes begrenzt verschiebbar angeordnet sind. An den unteren, waagerechten Schenkeln der beiden unteren Eckumlenkungen 2 befindet sich ebenfalls ein Kupplungsstuck 9, daß in seiner Ausbildung den Kupplungsstücken 9 der oberen Eckumlenkungen 2 entspricht. Die Kupplungsstücke 9 der beiden unteren Eckumlenkungen 2 können mit am Blendrahmen befestigten Schließblechen 8 in Wirkverbindung treten, so daß je ein Kupplungsstuck 9 und ein Schließblech 8 für das Kippoffnen des Flügels miteinander eine sogenannte Kippverriegelung bilden. Um dabei den in Kippstellung geöffneten Flügel gegen Ausheben zu sichern, haben die Schließbleche 8 einen nach oben offenen C-Querschnitt, wahrend die Kupplungsstücke 9 hierzu komplementär profiliert sind, beispielsweise also einen umgekehrten T-Querschnitt oder Doppel-T-Querschnitt haben.

Die Fig. 2 der Zeichnung zeigt - nur beispielsweise - die obere linke Eckumlenkung 2 und die obere linke Ausstellvorrichtung 6 des Treibstangenbeschlages 1 nach Fig. 1 in größerem Maßstab. Es ist dabei zu erkennen, daß eine bauliche Trennung zwischen der Ausstellvorrichtung 6 und der Eckumlenkung 2 besteht. Zur getrieblichen Kupplung der Ausstellvorrichtung 6 mit der Eckumlenkung 2 kann das Kupplungsstück 9 benutzt werden, welches entlang dem oberen waagerechten Schenkel eines Stulpwinkels 16 der Eckumlenkung 2 begrenzt längsverschiebbar geführt wird. Dieses Kupplungsstuck 9 ist dabei mit der verdeckt unter dem Stulpwinkel 16 der Eckumlenkung 2 geführten Treibstange 15 verbunden.

In Fig. 2 der Zeichnung ist - deutlicher als in Fig. 1 - noch zu sehen, daß zur Befestigung der Ausstellvorrichtung 6 am Flugel Schrauben und ahnliche Befestigungsmittel 7 benutzt werden konnen.

In Fig. 3 ist ein Teilquerschnitt des oberen horizontalen Holmes eines Flügels 11 und ein Querschnitt durch den oberen waagerechten Holm des Blendrahmens 10 erkennbar, die in Verschlußstellung über eine zwischen ihnen angeordneten Dichtung 12 zusammenwirken. Erkennbar ist in Fig. 3 aber auch noch die Anordnung des Treibstangenbeschlages 1 und der hiermit zusammenwirkenden Ausstellvorrichtung 6 im Bereich zwischen dem oberen waagerechten Holm des Flugels 11 und dem oberen waagerechten Holm des Blendrahmens 10.

Vom Treibstangenbeschlag 1 bzw. von der Eckumlenkung 2 ist in Fig. 3 der obere waagerechte Schenkel des Stulpwinkels 16 sowie die Treibstange 15 zu sehen, welche in einer abgestuften Profilnut 44 aufgenommen sind, die in den Beschlagfalz 46 am Flügel 11 eingeformt bzw. eingearbeitet ist. Fig. 8 der Zeichnung macht dabei zusätzlich deutlich erkennen, daß sich die abgestufte Profilnut 44 im Beschlagfalz 46 hinter dem Flugelüberschlag 43 des Flugels 11 befindet und beispielsweise etwa eine T-Querschnittsform hat. Aus Fig. 8 geht aber auch noch hervor, daß der Flugelüberschlag 43 des Flugels 11 am oberen waagerechten Querholm über bestimmte Langenabschnitte mit einer Ausnehmung 47, beispielsweise einer Ausfräsung oder Ausklinkung, versehen wird, welche bis auf die Ebene des Beschlagfalzes 46 geführt ist. In dieser Ausnehmung 47 wird gemäß Fig. 3 die Ausstellvorrichtung 6 sowohl mit einer ortsfesten Basis 17, 17a als auch mit allen ihren - nachfolgend noch zu beschreibenden - beweglichen Gliedern in der Weise angeordnet, daß sie außerhalb des eigentlichen Beschlagfalzes 46 und vor der raumeinwarts gerichteten Stirnfläche 39 des Blendrahmens 10 liegt. Die ortsfeste Basis 17, 17a jeder Ausstellvorrichtung 6 wird von einer Lager- und Führungsplatte 17' sowie zwei an deren Unterseite befindlichen Distanzstücken 17a' gebildet, welche auch noch in den Fic. 2 und 7 der Zeichnung dargestellt sind. Über die Distanzstücke 17a' stutzt sich dabei die ortsfeste Basis 17, auf der Grundfläche 47a der in den Flügelüberschlag 43 eingearbeiteten Ausnehmung 47 ab.

Die ortsfeste Basis 17, 17a weist an ihren Distanzstücken 17a' und dem damit in Deckungslage befindlichen Abschnitt der Lager- und Fuhrungsplatte 17' jeweils Befestigungs- bzw. Verbindungsansätze 48 auf, die in Querrichtung zum Beschlagfalz 46 sowie zu dem dort befindlichen Betätigungs- und Verriegelungsgestange des Treibstangenbeschlags 1 hin ubergreifen, wie das insbesondere aus Fig. 3 hervorgeht. Dabei stützen sich die Befestigungs- bzw. Verbindungsansätze 48 der ortsfesten Basis 17, 17a zumindest auf dem oberen waagerechten Schenkel des Stulpwinkels 16 ab.

Uber die bereits weiter oberen erwahnten Befestigungsmittel 7, insbesondere Schrauben, welche durch angesenkte Bohrungen 49 in der Lager- und Fuhrungsplatte 17' sowie in den Distanzstucken 17a' der ortsfesten Basis 17, 17a hindurchgefuhrt werden konnen, laßt sich die letztere auf der Grundflache 47a der Ausnehmung 47 unmittelbar am oberen waagerechten Holm des Flugels 11 befestigen. Zugleich kommen aber auch noch Materialvorsprunge 18 an der Unterseite der Distanzstucke 17a' in formschlüssigen Kupplungseingriff mit Ausnehmungen 30 im oberen waagerechten Schenkel des Stulpwinkels 16, um hierdurch eine exakte Lagenfixierung der ortsfesten Basis 17, 17a zum Stulpwinkel 16 zu erhalten (Fig. 4 und 7). Dabei hat der obere waagerechte Schenkel des Stulpwinkels 16 jeder Eckumlenkung 2 jeweils mehrere, beispielsweise zwei in Richtung seiner Breite mit Abstand hintereinanderliegende schlitzförmige Ausnehmungen 30 für die Aufnahme der Materialvorsprünge 18. Damit ist es möglich, die Einbaulage der Ausstellvorrichtungen 6 relativ zum Treibstangenbeschlag 1 bzw. zu seinen oberen Eckumlenkungen 2 in mehreren - hier zwei - verschiedenen Bezugslagen zu fixieren. Unterschiedliche Mittenabstände 13 der Profilnut 44 relativ zur Aufschlagfläche des Flugeluberschlags 43 sind dadurch zu uberbrucken. Beispielsweise ist es moglich, Mittenabstande 13 der Profilnut 44 zur Aufschlagfläche des Flugelüberschlag 43 stufenweise zu überbrücken, welche zwischen 9 mm und 13 mm betragen können. Lediglich von der Ausgestaltung der Materialvorsprünge 18 an der ortsfesten Basis 17, 17a und von der Anordnung der schlitzartigen Ausnehmungen 30 im waagerechten Schenkel des Stulpwinkels 16 ist es abhängig, welche Große die einzelnen Anpassungs-Stufensprünge aufweisen.

Den Fig. 4 bis 6 der Zeichnung kann entnommen werden, daß noch eine weitere bzw. zusätzliche Möglichkeit besteht, den Abstand zwischen jeder Ausstellvorrichtung 6 sowie dem Betätigungs- und Verriegelungsgestange des Treibstangenbeschlages 1 in Normalrichtung zur Flügelebene variabel zu überbrücken. Dort sind namlich die Befestigungs- bzw. Verbindungsansätze 48 der Lager- und Fuhrungsplatte 17' sowie die an deren Unterseite befindlichen Distanzstücke 17a' mit etwa 8-formig umgrenzten Durchgangsoffnungen 31 versehen. Diese können durch zwei ineinander ubergehende Bohrungen gebildet werden, welche so angeordnet sind, daß die gemeinsame Mittelebene sich quer zur Flügelebene erstreckt. Der Achsabstand zwischen den beiden Bohrungen der Durchgangsoffnungen 31 entspricht dabei dem Ausmaß, um welches die Relativlage der Ausstellvorrichtung 6 zur Langsmitte des Treibstangenbeschlages 1 bzw. des Stulpwinkels 16 der Eckumlenkung 2 variiert werden kann. Jede der ineinander übergehenden Bohrungen der 8-förmigen Durchgangsöffnungen 31 kann mit einer Bohrung 45 im oberen waagrechten Schenkel des Stulpwinkels 16 der Eckumlenkung 2 in Deckungslage gebracht werden. Dann werden Befestigungsmittel 7 eingesetzt, welche die Querlage der Ausstellvorrichtung 2 relativ zur Längsmittelebene des Treibstangenbeschlages 1 bzw. der Eckumlenkung 2 fixieren.

Auf der Oberseite der einen wesentlichen Teil der ortsfesten Basis 17, 17a bildenden Lager- und Fuhrungsplatte 17' weist jede Ausstellvorrichtung 6 als bewegliche Glieder einen Ausstellarm 20, einen Steuerarm 27 sowie einen Antriebs- bzw. Stellnocken 33 auf. An der Unterseite der Lager- und Führungsplatte 17' ist ein beweglicher Mitnehmer 26 vorgesehen (Fig. 7), der einen Längsschlitz 50 der Lager- und Führungsplatte 17' durchgreift und mit dem Antriebs- bzw. Stellnocken 33 in fester Verbindung steht.

Dabei hat der Mitnehmer 26 eine gabelformige Umrißform und ist so gestaltet, daß er den Kupplungsnocken 9 der Eckumlenkung 2 in Schieberichtung formschlussig umgreifen kann, welcher aus einem Längsschlitz 51 im oberen waagerechten Schenkel des Stulpwinkels 16 herausragt, wie das in Fig. 4 und 7 zu sehen ist.

Der Mitnehmer 26 ist zwischen den beiden Befestigungs- bzw. Verbindungsansatzen 48 der ortsfesten Basis 17, 17a im Längsschlitz 50 der Lager- und Führungsplatte 17' gehalten und kann von dort aus ohne weiteres zum Kupplungsnocken 9 des Treibstangenbeschlages 1 bzw. der Eckumlenkung übergreifen, sofern sowohl der Treibstangenbeschlag 1 als auch die Ausstellvorrichtung 6 am Flugel 11 montiert sind.

Besonders den Fig. 4 bis 7 der Zeichnung läßt sich entnehmen, daß auf der ortsfesten Führungsplatte 17' mittels eines Schwenkzapfens der Steuerarm 27 gelagert ist. Dieser steht wiederum über einen Anlenkung 32 mit dem Ausstellarm 20 in Verbindung, welcher mit seinem vorderen Ende an einem Fuhrungsniet 25 angreift. Der Fuhrungsniet 25 ist mit einem Hammerkopf 25a ausgestattet und auf der Lager- und Fuhrungsplatte 17' in der Nähe eines Endes derselben befestigt. Das vordere Ende des Ausstellarms 20 ist mit einem Führungsschlitz 38 versehen, der in einer bestimmten Winkellage über den Hammerkopf 25a gesteckt und durch anschließendes Verschwenken mit dem Führungsniet 25 gegen Aushangen gesichert gekuppelt werden kann.

Der Fuhrungsschlitz 38 ist als Langloch im flügelseitigen Ende des Ausstellarms 20 mit einem gekrümmten Verlauf vorgesehen. Dies derart, daß sein dem Führungsniet 25 bei Schließlage des Flügels benachbarte Endabschnitt 38a sich im wesentlichen parallel zur Längsrichtung des Ausstellarms 20 erstreckt. Der übrige Langenabschnitt 38b hat hingegen einen relativ zur Längsrichtung des Ausstellarms 20 geneigten Verlauf. Dies in der Weise, daß sich der Längenabschnitt 38b in Richtung zum Blendrahmen 10 hin erstreckt.

Eine Besonderheit des Steuerarms 27 liegt darin, daß er relativ zu seiner über den Schwenkzapfen 29 bewirkten Anlenkung an der ortsfesten Basis 17, 17a funktionell als ein dreiarmiger Hebel wirksam ist. Dabei greift er mit dem einen Hebelarm 62 über den Anlenkung 32 am Ausstellarm 20 an (Fig. 7). Die beiden anderen Hebelarme des Steuerarms 27 sind hingegen dem Antriebs- und Stellnocken 33 als Stell-Hebelarme 63 und 64 zugewendet. Das freie Ende des Stell-Hebelarms 63 wird durch einen von der Unterseite des Steuerarms 27 abstehenden zapfenartigen Ansatz 65 gebildet, während das freie Ende des Stell-Hebelarmes 64 durch einen ebenfalls von der Unterseite des Steuerarms 27 abstehenden zapfenartigen Ansatz 66 bestimmt ist.

Am Steuerarm 27 nimmt der Stell-Hebelarm 63 relativ zu dem über seine Anlenkung 32 am Ausstellarm 20 angreifenden Hebelarm 62 einen Winkelabstand ein, der 180° angenähert ist und vorzugsweise zwischen 140° und 150° beträgt. Hingegen hat der Stell-Hebelarm 64 vom Hebelarm 62 am Steuerarm 27 einen Winkelabstand von weniger als 90°, wobei dieser zweckmäßig zwischen 30° und 45° liegen kann.

Der Steuerarm 27 wirkt über seinen Stell-Hebelarm 63 bzw. über den dessen Ende bildenden zapfenartigen Ansatz 65 mit dem Antriebs- bzw. Stellnocken 33 in der weise zusammen, daß er durch ein Verschieben des Antriebs- bzw. Stellnockens 33 in die der Fig. 4 entsprechende Endstellung - hier die rechte Endstellung - um den Schwenkapfen 29 zwangsweise in Parallellage zur ortsfesten Basis 17, 17a gestellt wird. Über die Anlenkung 32 wird dadurch auch der Ausstellarm 20 im wesentlichen in Parallellage zur ortsfesten Basis 17, 17a gebracht und gehalten.

Wird hingegen der Antriebs- bzw. Stellnocken 33 in der anderen Richtung - beim gezeigten Ausführungsbeispiel nach Fig. 4 also von rechts nach links - verschoben, geht er eine Wirkverbindung mit dem Stell-Hebelarm 64 bzw. dem dessen freies Ende bestimmenden zapfenartigen Ansatz 66 ein, um den Steuerarm 27 um seinen Schwenkzapfen 29 in eine Schräglage zur ortsfesten Basis 17, 17a zu stellen, wie sie in den Fig. 5 und 6 zu sehen ist. Hierdurch wird dann zwangsweise auch der Ausstellarm 20 uber die Anlenkung 32 des Steuerarms 27 in die aus den Fig. 5 und 6 ersichtliche Schräglage umgestellt. Jeder der beiden Stell- Hebelarme 63 bzw. 64 am Steuerarm 27 hat somit unter dem Einfluß des Antriebs- bzw. Stellnockens 33 jeweils nur eine aktive Wirkrichtung. Diese besondere kinematische Auslegung des Steuerarms 27 macht es moglich, jede Ausstellvorrichtung 6 durch einen Antriebs- bzw. Stellnocken 33 zu betätigen, der nur mit einseitig begrenzten Stellkurven-Bereichen 67 und 68 ausgestattet ist.

Aus Fig. 7 der Zeichnung geht hervor, daß die beiden Stellkurven-Bereiche 67 und 68 am Antriebs- bzw. Stellnocken 33 in zwei unterschiedlichen Hohenebenen ausgebildet sind. Dabei befindet sich der Stellkurven-Bereich 67, mit dem der Stell-Hebelarm 63 uber den zapfenartigen Ansatz 65 zusammenwirkt in der oberen Hohenebene des Antriebs- bzw. Stellnockens 33. Hingegen ist der auf den Stell-Hebelarm 64 bzw. dessen zapfenartigen Ansatz 66 einwirkende Stellkurven-Bereich 68 unmittelbar oberhalb der Lager- und Führungsplatte 17' positioniert.

Der Stellkurvenbereich 67 in der oberen Hohenebene hat zwei verschiedene Langenabschnitte 67a und 67b, die sich beim Ausführungsbeispiel in Richtung von rechts nach links aneinanderschließen. Demgegenüber weist der in der unteren Höhenebene befindliche Stellkurven-Bereich 68 drei Langenabschnitte 68a, 68b und 68c auf, die sich in Richtung von links nach rechts aneinanderschließen. Wesentlich ist dabei, daß die beiden Längenabschnitte 67b und 68b der Stellkurven-Bereiche 67 und 68 dem Mittelteil des Antriebs- bzw. Stellnockens 33 zugeordnet sind, daß sie sich in ihrer Längs- und in ihrer Hohenrichtung gegenseitig überlappen und daß sie dabei einen sich geradlinig in Schubrichtung des Antriebs- bzw. Stellnockens 33 erstreckenden Verlauf haben.

Der am rechten Endteil des Antriebs- bzw. Stellnockens 33 in der oberen Höhenebene gelegene Langenabschnitt 67a des Stellkurven-Bereiches 67 ist mit einem im wesentlichen quer zur Schubrichtung des Antriebs- bzw. Stellnockens 33 gekrümmten Verlauf vorgesehen und hat eine etwa flach S-formig gestaltete Kontur. Auch der am linken Endteil des Antriebs- bzw. Stellnockens 33 vorgesehene Langenabschnitt 68a des in der unteren Hohenebene befindlichen Stellkurven-Bereiches 68 hat eine etwa flach S-formig gekrümmte, im wesentlichen quer zur Schubrichtungs-Antriebs-Stellnockens 33 gerichtete Kontur. Das jedoch mit einem zur Kontur des Längenabschnitts 67a spiegelbildlich gekrümmten Verlauf. Der Langenabschnitt 68c des in der unteren Hohenebene gelegenen Stellkurven-Bereiches 68 ist dem Langenabschnitt 67a des Stellkurven-Bereichs 67 der oberen Höhenebene unmittelbar benachbart und bildet dabei eine ununterbrochene geradlinige Verlangerung zum Längenabschnitt 68b.

Bezuglich der zueinander spiegelbildlichen S-Kontur der beiden Langenabschnitte 67a und 68a weist der Antriebs- bzw. Stellnocken 33 insgesamt eine zu einer mittleren Querebene symmetrische Grundrißform auf. Diese wird jedoch einseitig - beim Ausführungsbeispiel nach rechts - vom Langenabschnitt 68a des Stellkurven-Bereichs 68 überragt.

Wahrend die die flach S-förmigen Konturen aufweisenden Längenabschnitte 67a und 68a der Stellkurven-Bereiche 67 und 68 bei der Verschiebung des Antriebs- bzw. Stellnockens 33 zwangslaufig die Schwenkbewegung des Steuerarms 27 und damit des Ausstellarms 20 hervorbringen, werden die sich geradlinig in Schubrichtung des Antriebs- bzw. Stellnockens 33 erstreckenden Längenabschnitte 67b, 68b und 68c der beiden Stellkurven-Bereiche 67 und 68 genutzt, um die jeweilige End-Schwenklage des Steuerarms 27 und damit auch des Ausstellarms 20 relativ zur ortsfesten Basis 17, 17a zu blockieren, wie das jeweils deutlich den Fig. 4 bis 6 der Zeichnung zu entnehmen ist.

Während aller Zwischen-Schwenklagen des Steuerarms 27 und damit auch des Ausstellarms 20 ist es wichtig, daß beide Stell-Hebelarme 63 und 64 über ihre zapfenartigen Ansatze 65 und 66 gleichzeitig im Wirkbereich beider flach S-förmig gekrümmten Längenabschnitten 67a und 68a der Stellkurven-Bereiche 67 und 68 am Antriebs- bzw. Stellnocken 33 stehen. Es ergibt sich hierdurch nämlich ein für das leichtgängige und ruckfreie Abstellen und Rückstellen des Flügels 11 gegenuber dem Blendrahmen 10 vorteilhafter, zeitweiliger Formschlußeingriff des Steuerarms 27 mit dem Antriebs- bzw. Stellnocken 33.

Die Ausstellvorrichtung 6 ist in Fig. 4 der Zeichnung in ihrer der Verschlußstellung des Flugels 11 entsprechenden Schaltstellung zu sehen. Dabei nimmt ihr Antriebs- bzw. Stellnocken 33 relativ zum Steuerarm 27 seine eine - z.B. nach rechts geschobene - End-Schaltstellung ein. Demgegenuber ist in Fig. 6 die Ausstellvorrichtung 6 in ihrer der Parallel-Abstell-Schiebestellung des Flugels 11 entsprechenden Schaltstellung zu sehen. Hierzu muß ihr Antriebs- bzw. Stellnocken 33 relativ zum Steuerarm 27 in seine - beispielsweise ganz nach links geschobene - entgegengesetzte End-Schaltstellung gebracht werden. Fig. 5 zeigt schließlich die Ausstellvorrichtung 6 in ihrer der Kippstellung des Flügels 11 entsprechenden Schaltstellung. Hierbei nehmen zwar der Ausstellarm 20 und der Steuerarm 27 relativ zur ortsfesten Basis 17, 17a die gleiche Winkellage ein, wie bei der Parallelabstell-Schiebestellung nach Fig. 6. Der Antriebs- bzw. Stellnocken 33 befindet sich jedoch lediglich in einer Zwischen-Schaltstellung. In dieser ist der zapfenartige Ansatz 66 des Stell-Hebelarms 64 noch auf dem geradlinig in Schubrichtung verlaufenden Längenabschnitt 68b des Stellkurven-Bereichs 68 abgestützt. Er liegt jedoch schon in unmittelbarer Nachbarschaft des S-förmig gekrümmten Langenabschnitts 68a am Stellkurven-Bereich 68.

In der Schaltstellung nach Fig. 4 ist der zapfenartige Ansatz 66 des Stell-Hebelarms 64 vom Antriebs- bzw. Stellnocken 33 völlig frei, während sich der zapfenartige Ansatz 65 des Stell-Hebelarms 63 an dem geradlinig in Schubrichtung verlaufenden Längenabschnitt 67b des Stellkurven-Bereichs 67 abstützt. Hingegen ist bei der aus Fig. 6 ersichtlichen Schaltstellung der zapfenartige Ansatz 65 des Stell-Hebelarms 63 völlig vom Antriebs- bzw. Stellnocken 33 frei, während gleichzeitig der zapfenartige Ansatz 66 des Stell-Hebelarms 64 durch den geradlinig in Schubrichtung verlaufenden Längenabschnitt 68c des Stellkurven-Bereichs 68 abgestutzt wird.

Aus den Fig. 5 bis 7 der Zeichnung geht auch noch hervor, daß einerseits am Steuerarm 27 ein Anschlag 69 und andererseits am Ausstellarm 20 ein Anschlag 70 vorhanden ist. Beide Anschläge 69 und 70 treffen gegeneinander, wenn der Ausstellarm 20 und der Steuerarm 27 zueinander und zur ortsfesten Basis 17, 17a in ihre Parallellage gemäß Fig. 4 gelangen. Dabei wirken die Anschlage 69 und 70 an einer Stelle zusammen, die auf einer Verlangerungsgeraden zum Hebelarm 62 liegt, der am Ausstellarm 20 über den Anlenkung 32 angreift.

Da die Anschläge 69 und 70 über den am geraden Langenabschnitt 67b des Stellkurven-Bereichs 67 in Stutzanlage befindlichen zapfenartigen Ansatz 65 um den Schwenkzapfen 29 gegeneinander unter Vorspannung gesetzt werden, wird der Ausstellarm 20 jeder Ausstellvorrichtung 6 bei in Verschlußstellung am Blendrahmen 10 anliegendem Flugel 11 weitestgehend spielfrei relativ zur ortsfesten Basis 17, 17a fixiert.

### Bezugszeichenliste

- 1: Treibstangenbeschlag
- 2: Eckumlenkung
- 3: Handgriff
- 4: Getriebe
- 5: Zwischenstuck
- 6: Ausstellvorrichtung
- 7: Befestigungsmittel
- 8: Schließblech
- 9: Kupplungsstuck
- 10: Blendrahmen
- 11: Flugel
- 12: Dichtung
- 13: Mittenabstand
- 15: Treibstange
- 16: Stulpwinkel
- 17: Führungsplatte
- 17: ortsfeste Basis
- 17a: ortsfeste Basis
- 17a': Distanzstuck
- 18: Materialvorsprung
- 20: Ausstellarm
- 25: Fuhrungsniet
- 25a: Hammerkopf
- 26: Mitnehmer
- 27: Steuerarm
- 29: Schwenkzapfen
- 30: Ausnehmungen
- 31: Durchgangsöffnungen
- 32: Anlenkung
- 33: Stellnocken
- 38: Fuhrungsschlitz
- 38a: Endabschnitt
- 38b: Längenabschnitt
- 39: Stirnflache
- 43: Flugelüberschlag
- 44: Profilnut
- 45: Bohrung
- 46: Beschlagfalz
- 47: Ausnehmung
- 47a: Grundflache
- 48: Verbindungsansätze
- 49: angesenkte Bohrungen
- 50: Längsschlitz
- 51: Langsschlitz
- 62: Hebelarm
- 63: Stell-Hebelarm
- 64: Stell-Hebelarm
- 65: Ansatz
- 66: Ansatz
- 67: Stellkurven-Bereich
- 67a: Langenabschnitt
- 67b: Langenabschnitt
- 68: Stellkurven-Bereich
- 68a: Langenabschnitt
- 68b: Langenabschnitt
- 68c: Länganabsohnitt
- 69: Anschlag
- 70: Anschlag

## Patentansprüche

1. Schiebetür, Schiebefenster od. dgl., bei welcher bzw. welchem mit Hilfe eines Beschlages ein verschiebbarer Flügel (11) zum Öffnen zunächst senkrecht zur Ebene eines Blendrahmens (10) von diesem abhebbar und anschließend parallel zur Blendrahmenebene hinter einen benachbarten Flügel oder ein Festfeld bewegbar ist,
- wobei am Blendrahmen (10) jeweils obere und untere Laufschienen für Eingriffselemente von Flügel-Ausstellarmen (20) von oberen Ausstellvorrichtungen (6) bzw. von unteren Laufgliedern des Flügels (11) sitzen, wobei den oberen Ausstellarmen (20) bzw. unteren Laufgliedern im Beschlagfalz (46) des Flügels (11), hinter dem Flügelüberschlag (43) und unter einer ortsfesten Basis (17, 17a), ein Betätigungs- und Verriegelungsgestänge (1) zugeordnet ist,
- wobei jede obere Ausstellvorrichtung (6) von einem Ausstellarm (20) sowie einem einerseits an diesem und andererseits an der ortsfesten Basis (17, 17a) lediglich schwenkbeweglich angelenkten Steuerarm (27) gebildet ist,
- und wobei am Steuerarm (27) ein an der ortsfesten Basis (17, 17a) längsschiebbar geführter Antriebs- bzw..Stellnocken (33) des Betätigungs- und Verriegelungsgestänges (1) angreift,
**dadurch gekennzeichnet,**
- **daß** der Steuerarm (27) relativ zu seiner schwenkbeweglichen Anlenkung an der ortsfesten Basis (17,17a) als ein dreiarmiger Hebel (62,63,64) ausgebildet ist,
- **daß** der eine Hebelarm (62) des Steuerarms (27) am Ausstellarm (20) angreift,
- **daß** die beiden anderen Hebelarme (63 und 64) des Steuerarms (27) zwei voneinander verschiedenen Stellkurven-Bereichen (67, 68) des Antriebs- bzw. Stellnockens (33) zugeordnet sind,
- **daß** sich die beiden Stellkurven-Bereiche (67, 68) am Antriebs- bzw. Stellnocken (33) - bezogen auf die ortsfeste Basis (17, 17a) - in unterschiedlichen Höhenebenen sowie jeweils teilweise in verschiedenen Längenabschnitten (67a,67b,68a,68b,68c) befinden,
- **daß** die sich sowohl in Längs- als auch in Höhenrichtung überlappenden Längenabschnitte (67b und 68b) der beiden Stellkurven-Bereiche (67 und 68) dem Mittelteil des Antriebs- bzw. Stellnockens (33) zugeordnet sind,
- **daß** die sich überlappenden Längenabschnitte (67b und 68b) beider Stellkurven-Bereiche (67 und 68) geradlinig in Schubrichtung des Antriebs- bzw. Stellnockens (33) erstrecken,
- **daß** beide Endteile des Antriebs- bzw. Stellnockens (33) mit im wesentlichen quer zu seiner Schubrichtung gekrümmt verlaufenden und dabei in unterschiedlichen Höhenebenen liegenden Stellkurven-Bereichen (67, 68) ausgestattet sind,
- und **daß** die freien Enden der beiden Stell-Hebelarme (63, 64) durch vom Steuerarm (27) abstehende zapfenartige Ansätze (65, 66) verschiedener Länge gebildet sind, die in die unterschiedlichen Höhenebenen der verschiedenen Stellkurven-Bereiche (67, 68) hineinragen.

2. Schiebetür, Schiebefenster od. dgl. nach Anspruch 1, bei welcher der Ausstellarm jeder oberen Ausstellvorrichtung an der ortsfesten Basis über eine Zapfen/Langloch-Verbindung begrenzt schwenkverschieblich geführt ist,
**dadurch gekennzeichnet,**
**daß** ein Führungsniet (25) an der ortsfesten Basis (17,17a) festgelegt ist und daß ein Führungssschlitz (38) sich im flügelseitigen Ende des Ausstellarms (20) befindet,
wobei der Führungsschlitz (38) gekrümmt verläuft und sein dem Führungsniet (25) bei Schließlage des Flügels (11) benachbarter Endabschnitt (38a) sich im wesentlichen parallel zur Längsrichtung des Ausstellarms (20) erstreckt,
während der übrige Längenabschnitt (38b) des Führungsschlitzes (38) einen gegen die Längsrichtung des Ausstellarms (20) geneigten Verlauf hat.

3. Schiebetür, Schiebefenster od. dgl. nach einem der Ansprüche 1 und 2,
**dadurch gekennzeichnet,**
**daß** die an beiden Endteilen des Antriebs- bzw. Stellnockens (33) quer zu seiner Schubrichtung gekrümmt verlaufenden Stellkurven-Bereiche (67, 68) eine zu einer Quermittelebene des Antriebs- bzw. Stellnockens (33) symmetrisch angeordnete, im wesentlichen flach S-förmig verlaufende Kontur haben, wobei die eine S-Kontur des Längenabschnitts (67a) des oberen Stellkurven-Bereichs (67) dem zapfenartigen Ansatz (65) an demjenigen Stell-Hebelarm (63) zugeordnet ist, über den der Steuerarm (27) in Parallellage zur ortsfesten Basis (17,17a) einstellbar ist, während die andere S-Kontur des unmittelbar oberhalb der Lager- und Führungsplatte (17') gelegenen Längenabschnitts (68a) des Stellkurven-Bereichs (68) dem zapfenartigen Ansatz (66) an demjenigen Stell-Hebelarm (64) des Steuerarms (27) zugeordnet ist, über den der Steuerarm (27) aus der Parallellage zur ortsfesten Basis (17,17a) in eine Schräglage zur ortsfesten Basis (17,17a) einstellbar ist.

4. Schiebetür, Schiebefenster od. dgl. nach einem der Ansprüche 1 bis 3,
**dadurch gekennzeichnet,**
**daß** durch die sich geradlinig in Schubrichtung des Antriebs- bzw. Stellnockens (33) erstreckenden Längenabschnitte (67b, 68b) der beiden Stellkurven-Bereiche (67, 68) die jeweilige End-Schwenklage des Steuerarms (27) relativ zur ortsfesten Basis (17,17a) blockierbar ist.

5. Schiebetür, Schiebefenster od. dgl. nach einem der Ansprüche 1 bis 4,
**dadurch gekennzeichnet,**
**daß** am Steuerarm (27) derjenige Stell-Hebelarm (63), über den er in Parallellage zur ortsfesten Basis (17,17a) einstellbar ist, von dem am Ausstellarm (20), angreifenden Hebelarm (62) einen Winkelabstand zwischen 140° und 150° aufweist, während derjenige Stell-Hebelarm (64), über den der Steuerarm (27) in die Schräglage zur ortsfesten Basis (17,17a) einstellbar ist, von dem am Ausstellarm (20) angreifenden Hebelarm (62) einen Winkelabstand von weniger als 90° hat, der zweckmäßig zwischen 30° und 45° liegt.

6. Schiebetür, Schiebefenster od. dgl. nach einem der Ansprüche 1 bis 5,
**dadurch gekennzeichnet,**
**daß** Ausstellarm (20) und Steuerarm (27) in ihrer Parallellage zueinander und zur ortsfesten Basis (17,17a) mit Anschlägen (69, 70) aufeinandertreffen, die etwa auf einer Verlängerungsgeraden zu dem am Ausstellarm (20) angreifenden Hebelarm (62) des Steuerarms (27) liegen.

7. Schiebetür, Schiebefenster od. dgl. nach einem der Ansprüche 1 bis 6,
**dadurch gekennzeichnet,**
**daß** beide Stell-Hebelarme (63, 64) des Steuerarms (27) über den zwischen dessen beiden End-Schwenklagen gelegenen Stellweg hinweg gleichzeitig mit beiden flach S-förmig gekrümmten Längenabschnitten (67a, 68a) der Stellkurven-Bereiche (67, 68) des Antriebs- bzw. Stellnockens (33) in Stützeingriff stehen.

## Claims

1. A sliding door, sliding window or the like wherein a movable leaf (11) is opened by means of a fitting by being first lifted off a fixed frame (10) at right angles to its plane and then moved parallel to the plane of the fixed frame behind a neighbouring leaf or a fixed panel,
- wherein upper and lower rails for engagement elements of leaf stay arms (20) of upper stay devices (6) and of lower moving elements of the leaf (11) rest on the fixed frame (10), wherein the upper stay arms (20) and lower moving members are associated with an actuating and locking linkage (1) in the fitting rebate (46) of the leaf (11) behind the leaf cheek (43) and under a stationary base (17, 17a),
- wherein each upper stay device (6) is made up of a stay arm (20) and a control arm (27) pivoted at one end to the stay arm and at the other end to the stationary base (17, 17a) so as to be movable by pivoting only, and
- wherein a drive or adjusting cam (33) of the actuating and locking linkage (1) guided for longitudinal sliding on the stationary base (17, 17a) engages the control arm (27),
**characterised in that**
- the control arm (27) is in the form of a three-armed lever (62, 63, 64) relative to its pivotable mounting on the stationary base (17, 17a),
- **in that** one lever arm (62) of the control arm (27) engages the stay arm (20),
- **in that** the two other lever arms (63, 64) of the control arm (27) are associated with two different adjusting-cam regions (67, 68) of the drive or adjusting cam (33),
- **in that** the two adjusting-cam regions (67, 68) on the drive or adjusting cam (33), relative to the stationary base (17, 17a), are in different vertical planes and are each partly in different longitudinal portions (67a, 67b, 68a, 68b, 68c),
- **in that** the longitudinal portions (67b, 68b) of the two adjusting-cam regions (67, 68) overlapping in both the longitudinal and in the vertical direction are associated with the middle part of the drive or adjusting cam (33),
- **in that** the overlapping longitudinal portions (67b, 68b) of the two adjusting-cam regions (67, 68) extend in a straight line in the direction of thrust of the drive or adjusting cam (33),
- **in that** the two end parts of the drive or adjusting cam (33) are equipped with adjusting-cam regions (67, 68) which are curved substantially transversely to their direction of thrust and lie in different vertical planes, and
- **in that** the free ends of the two adjusting lever arms (63, 64) are formed by pin-like extensions (65, 68) of different length which project from the control arm (27) and extend in the different vertical planes of the different control-cam regions (67, 68).

2. A sliding door, sliding window or the like according to claim 1, in which the stay arm of each upper stay device is guided on the stationary base via a pin and slot connection for limited pivoting, **characterised in that**
a guide rivet (25) is fixed to the stationary base (17, 17a) and **in that** a guide slot (38) is situated in the end of the stay arm (20) on the same side as the leaf,
wherein the guide slot (38) is curved and its end portion (38a) neighbouring the guide rivet (25) when the leaf (11) in the closed position extends substantially parallel to the longitudinal direction of the stay arm (20),
whereas the remaining longitudinal portion (38b) of the guide slot (38) extends at an angle to the longitudinal direction of the stay arm (20).

3. A sliding door, sliding window or the like according to claim 1 or 2, **characterised in that** the adjusting-cam regions (67, 68) extending at the two end parts of the drive or adjusting cam (33) and curved transversely to its direction of thrust have a substantially flat S-shaped contour symmetrical relative to a transverse central plane of the drive or adjusting cam (33), wherein one S-contour of the longitudinal portion (67a) of the upper adjusting-cam region (67) is associated with the pin-like attachment (65) on that adjusting lever arm (63) via which the control arm (27) is adjustable in position parallel to the stationary base (17, 17a) whereas the other S-contour of the longitudinal portion (68a) of the adjusting-cam region (68) immediately above the support and guide plate (17') is associated with the pin-like attachment (66) on that adjusting lever arm (64) of the control arm (27) via which the control arm (27) is movable from the position parallel to the stationary base (17, 17a) into a position at an angle to the stationary base (17, 17a).

4. A sliding door, sliding window or the like according to any of claims 1 to 3, **characterised in that** the respective pivoted end position of the control arm (27) relative to the stationary.base (17, 17a) can be locked by the longitudinal portions (67b, 68b) of the two adjusting-cam regions (67, 68) extending in a straight line in the direction of thrust of the drive or adjusting cam (33).

5. A sliding door, sliding window or the like according to any of claims 1 to 4, **characterised in that** on the control arm (27), that adjusting lever arm (63) via which it is adjustable in position parallel to the stationary base (17, 17a) is at an angular distance between 140° and 150° from the lever arm (62) engaging the stay arm (20), whereas that adjusting-lever arm (64) via which the control arm (27) is movable into the position at an angle to the stationary base (17, 17a) is at an angular distance of less than 90°, advantageously between 30° and 45°, from the lever arm (62) engaging.the stay arm (20).

6. A sliding door, sliding window or the like according to any of claims 1 to 5, **characterised in that** the stay arm (20) and the control arm (27) in their position parallel to one another and to the stationary base (17, 17a) have abutments (69, 70) which meet and lie approximately on a straight prolongation line to the lever arm (62) of the control arm (27) engaging the stay arm (20).

7. A sliding door, sliding window or the like according to any of claims 1 to 6, **characterised in that** the two adjusting lever arms (63, 64) of the control arm (27), via the adjusting travel distance between the two pivoted end positions of the control arm (27), simultaneously engage and abut two flat S-shaped curved longitudinal portions (67a, 68a) of the adjusting-cam regions (67, 68) of the drive or adjusting cam (33).

## Revendications

1. Ouvrant coulissant d'une porte, fenêtre ou analogue, un ouvrant de battant (11) coulissant pouvant être soulevé verticalement par rapport au plan d'un châssis dormant (10), au moyen d'une ferrure, puis déplacé parallèlement au plan du châssis dormant, derrière un battant voisin ou une baie rigide,
- le châssis dormant présentant des rails coulissants supérieur et inférieur destinés à des éléments d'engrènement de bras de battant orientables de dispositifs d'orientation supérieurs (6) ou de membres coulissants inférieurs du battant (11), une tige d'actionnement et de verrouillage (1) étant reliée aux bras orientables supérieurs (20) ou aux membres coulissants inférieurs situés dans la feuillure de ferrure (46) du battant (11), derrière le recouvrement de battant (43) et sous une base rigide (17, 17a),
- chaque dispositif d'orientation supérieur (6) étant constitué d'un bras orientable (20) et d'un bras de commande articulé de manière à pouvoir exclusivement pivoter par rapport au bras orientable et à la base rigide (17, 17a),
- une came d'entraînement ou de positionnement (33) de la tige d'actionnement et de verrouillage (1), capable de coulisser longitudinalement sur la base rigide (17, 17a) saisissant le bras de commande (27),
et **caractérisé en ce que**
- le bras de commande (27), par rapport à son articulation pivotante vis-à-vis de la base rigide (17; 17a), se présente sous la forme d'un levier à trois bras (62, 63, 64),
- un des bras de levier (62) du bras de commande (27) saisit le bras orientable (20),
- les deux autres bras de levier (63 et 64) du bras de commande (27) sont reliés à deux segments de courbes de positionnement différents de la came d'entraînement ou de positionnement (33),
- les deux segments de courbes de positionnement (67, 68) de la came d'entraînement ou de positionnement (33) sont - par rapport à la base fixe (17, 17a) - situés à des niveaux de hauteur différents et en partie dans des segments longitudinaux différents (67a, 67b, 68a, 68b, 68c),
- les segments longitudinaux (67b et 68b) des deux segments de courbes de positionnement (67 et 68) qui se chevauchent aussi bien dans le sens horizontal que vertical sont reliés à la partie centrale de la came d'entraînement ou de positionnement (33),
- les segments longitudinaux (67b et 68b) des deux segments de courbes de positionnement (67 et 68) qui se chevauchent s'étendent en ligne droite, dans la direction de poussée de la came d'entraînement ou de positionnement (33),
- les deux parties terminales de la came d'entraînement ou de positionnement (33) présentent des segments de courbes de positionnement (67, 68) essentiellement incurvés transversalement par rapport à la came et situés à des niveaux de hauteur différents,
- les extrémités libres des deux bras de levier de positionnement (63, 64) sont constituées de rallonges en forme de chevilles (65, 66) de longueurs différentes, décollées du bras de commande et pénétrant les différents niveaux de hauteur des segments de courbes de positionnement (67, 68).

2. Ouvrant coulissant d'une porte, fenêtre ou analogue selon la revendication 1, le bras orientable de chaque dispositif d'orientation supérieur étant guidé de manière à pouvoir pivoter partiellement par rapport à la base rigide, via un raccordement cheville / orifice longitudinal,
**caractérisé en ce que**
un rivet de guidage (25) a été fixé sur la base rigide (17, 17a) et une rainure de guidage (38) a été pratiquée dans l'extrémité du bras orientable située côté battant,
la rainure de guidage (38) est incurvée et sa section terminale (38a) voisine du rivet de guidage (25) en position de fermeture de battant (11) s'étend essentiellement parallèlement à la direction longitudinale du bras orientable (20),
tandis que l'autre segment longitudinal (38b) de la rainure de guidage (38) est incliné dans le sens contraire à la direction longitudinale du bras orientable (20)

3. Ouvrant coulissant de porte, fenêtre ou analogue selon une des revendications 1 et 2,
**caractérisé en ce que**
les segments de courbes de positionnement (67, 68) incurvés situés aux deux parties terminales de la came d'entraînement ou de positionnement (33) et transversaux par rapport à la direction de poussée de la came ont un contour essentiellement plat en forme de S et symétrique par rapport au plan médian transversal de la came d'entraînement ou de positionnement (33), le contour en forme de S de la section longitudinale (67a) du segment de courbes de positionnement supérieur (67) étant relié à la rallonge en forme de cheville (65) située sur le bras de levier de positionnement (63) permettant de positionner le bras de commande parallèlement à la base rigide (17, 17a), l'autre contour en forme de S de la section longitudinale (68a) du segment de courbes de positionnement (68) situé directement au-dessus de la plaque d'appui et de guidage étant relié au bras de levier de positionnement (64) du bras de commande (27) permettant de déplacer le bras de commande (27) d'une position parallèle à la base rigide (17, 17a) jusque dans une position transversale par rapport à cette même base (17, 17a).

4. Ouvrant coulissant de porte, fenêtre ou analogue selon une des revendications 1 à 3,
**caractérisé en ce que**
les positions de pivotement finales du bras de commande (27) peuvent être bloquées par rapport à la base rigide (17, 17a), grâce aux segments longitudinaux (67b, 68b) des deux segments de courbes de positionnement (67, 68) s'étendant en ligne droite dans la direction de poussée de la came d'entraînement ou de positionnement (33).

5. Ouvrant coulissant de porte, fenêtre ou analogue selon une des revendications 1 à 4,
**caractérisé en ce que**
sur le bras de commande (27), le bras de levier de positionnement par l'intermédiaire duquel le bras de commande peut être disposé en position parallèle par rapport à la base rigide (17, 17a) forme un angle de 140 à 150° avec le bras de levier (62) saisissant le bras orientable (20), le bras de levier de positionnement (64) par l'intermédiaire duquel le bras de commande (27) peut être disposé transversalement par rapport à la base rigide (17, 17a) présentant une amplitude d'angle inférieure à 90° par rapport au bras de levier (62) saisissant le bras orientable (20), et idéalement située entre 30 et 45°.

6. Ouvrant coulissant de porte, fenêtre ou analogue selon une des revendications 1 à 5,
**caractérisé en ce que**
le bras orientable (20) et le bras de commande (27), en position parallèle l'un par rapport à l'autre et par rapport à la base rigide (17, 17a), se percutent par l'intermédiaire de butées (69, 70) situées par exemple sur une droite de prolongement par rapport au bras de levier (62) du bras de commande (27) saisissant le bras orientable (20).

7. Ouvrant coulissant de porte, fenêtre ou analogue selon une des revendications 1 à 6,
**caractérisé en ce que**
les deux bras de levier de positionnement (63, 64) du bras de commande (27) sont en positionnement d'engrènement de soutien avec les deux segments longitudinaux plats en forme de S (67a, 68a) des segments de courbes de positionnement (67, 68) de la came d'entraînement ou de positionnement (33), via la voie de positionnement située entre les deux positions de pivotement finales du bras de commande.
